# EUROPÄISCHE PATENTSCHRIFT

(11) **EP 1 986 928 B1**
(45) Veröffentlichungstag und Bekanntmachung des Hinweises auf die Patenterteilung: **12.03.2014**
(21) Anmeldenummer: 06846981.6
(22) Anmeldetag: 05.12.2006
(51) Int. Cl.: B65D 77/04

(54) **PALETTE**
PALLET
PALETTE

(30) Priorität: 24.01.2006 DE 202006001222 U
(43) Veröffentlichungstag der Anmeldung: 05.11.2008
(73) Patentinhaber: Mauser-Werke GmbH, 50321 Brühl (DE)
(72) Erfinder: SCHMIDT, Klaus-Peter, 53123 Bonn (DE); WEYRAUCH, Detlev, 52372 Kreuzau-Untermaubach (DE); PRZYTULLA, Dietmar, 50171 Kerpen (DE); WURZER, Ernst, 53639 Königswinter (DE)
(86) Internationale Anmeldenummer: PCT/EP2006/011623
(87) Internationale Veröffentlichungsnummer: WO 2007/087857

(56) Entgegenhaltungen:
- DE-A1- 10 161 693
- DE-U1- 20 107 962
- US-A- 5 365 858
- US-A1- 2004 089 659

## Beschreibung

Die Erfindung betrifft eine Palette für einen Palettencontainer zur Lagerung und zum Transport von flüssigen Füllgütern gemäß dem Oberbegriff Anspruchs 1, insbesondere für brennbare oder explosionsgefahrdete Füllgüter. Eine solche Palette wird in US 2004/0089659 offenbart. Die Palette weist eine obere Deckplatte aus profiliertem Stahlblech und einen Unterbau aus mehreren Kunststoff-Füßen oder -Kufen auf, und ist mit Mitteln versehen, wodurch die Palette insgesamt elektrisch geerdet ist

### Stand der Technik :

Palettencontainer bzw. Kombinations-IBC's (IBC = Intermediate Bulk Container) der hier angesprochenen Art werden für den Transport von Flüssigkeiten eingesetzt. Sie haben vorzugsweise ein Füllvolumen von 1000 Litern und bestehen aus einer Boden-Palette, einem stabilen äußeren Metallrohr-Stützmantel, der auf der Palette befestigt ist, und einem auf der Palette aufliegendem und innen am Stützmantel eng anliegenden vergleichsweise dünnwandigen Kunststoff-Innenbehalter aus HD-PE, der mit oberer Einfüllöffnung und unterer Auslaufarmatur versehen ist Bei einer vorgesehenen Verwendung für brennbare oder explosionsgefährdete Füllgüter müssen die einzelnen Bauteile des Palettencontainers elektrisch leitend ausgebildet sein, um eine elektrische Erdung des Füllgutes zu garantieren und um eine elektrische Entladung mit gefährlicher Funkenbildung mit Sicherheit zu unterbinden Der Kunststoff-Innenbehälter weist dann üblicherweise eine dünne elektrisch leitende Kunststoffschicht auf und ist z. B. über ein in das flüssige Füllgut ragendes ebenfalls elektrisch leitend ausgebildetes Pumprohr oder einen entsprechenden Elektrodenstab mit dem Füllgut elektrisch verbunden Der Metallrohr-Gitterrahmen sowie eine Stahlrohr-Palette sind im Gegensatz zu normalen Kunststoff-Paletten von sich aus elektrisch leitend.

Es ist bereits bekannt, auch Kunststoff-Paletten durch Zugabe von Kohlenstoff (Leitruß) insgesamt elektrisch leitfähig auszugestalten. Um eine ausreichende gute elektrische Leitfähigkeit zu erhalten ist allerdings ein Zumischen von ca. 5 - 8 % an Leitruß in die Kunststoffmatnx erforderlich Zum einen ist ein solcher Leitruß vergleichsweise teuer und zum anderen vermindert der in die Kunststoffmatrix eingemischte Leitruß ganz erheblich die mechanischen Eigenschaften der daraus hergestellten eingeschwärzten Produkte. Dabei nimmt insbesondere die Bruchfestigkeit bei Stoßbeanspruchung ganz rapide ab.
Palettencontainer, die zur Lagerung und zum Transport von brennbaren oder explosionsgefährdeten flüssigen Füllgütern zugelassen sind, müssen eine besondere amtliche Zulassungsprüfung durchlaufen Bei der Prüfung werden die Behälter hohen Belastungen ausgesetzt, die erhebliche plastische Deformationen verursachen, z. B wenn sie bei einem Bodenfalltest oder Diagonalfelltest aus einer Höhe von ca 1,9 m auf eine Stahlplatte fallen gelassen werden Danach darf kein Füllgut austreten und der Gittermantel muß nach dem Aufprall noch fest mit der Palette verbunden sein. Die Palette muß soweit funktionsfähig bleiben, daß der deformierte Palettencontainer noch von einem Gabelstaplerfahrzeug aufgenommen und transportiert werden kann.

Es ist daher Aufgabe der vorliegenden Erfindung, eine Palette für einen Palettencontainer anzugeben, die nicht mit den bisherigen Nachteilen bekannter Paletten belastet ist und in einfacher und kostengünstiger Weise die vorteilhaften Eigenschaften einer elektrischen Ableitung (elektrische Erdung) mit den Eigenschaften einer hohen Widerstandsfähigkeit gegen mechanische Beanspruchung bietet.

Diese Aufgabe wird erfindungsgemäß mit den Merkmalen des Patentanspruches 1 gelöst Die Unteransprüche beinhalten vorteilhafte Ausgestaltungsvarianten der vorliegenden Erfindung
Durch die einfache Maßnahme, daß weniger als die Hälfte der Kunststoff-Füße oder -Kufen aus elektrisch leitfähigem Kunststoffmaterial und mehr als die Hälfte der Kunststoff-Füße oder -Kufen aus nicht elektrisch leitfähigem Kunststoffmaterial bestehen, wird bei Gewährleistung der geforderten elektrischen Erdung des gesamten Palettencontainers über die Bodenpalette die mechanische Belastbarkeit der Palette insgesamt spürbar gesteigert
In der Erfindung ist vorgesehen, daß wenigstens ein Kunststoff-Fuß oder eine Kunststoff-Kufe aus elektrisch leitfähigem Kunststoffmaterial besteht Dadurch, daß die Mehrzahl der Kunststoff-Kufen bzw. Kunststoff-Füße aus nicht elektrisch leitfähigem Kunststoffmaterial bestehen, wird eine Menge an sonst üblicherweise erforderlichem, vergleichsweise teurem Leitruß eingespart.
In der Erfindung ist vorgesehen, daß nur die Mittel-Kufe oder die Mittel-Füße einschließlich des gegebenenfalls vorhandenen zentralen Mittelfußes aus elektrisch leitfähigem Kunststoffmaterial und die beiden äußeren Kufen oder die vier Eck-Füße aus nicht elektrisch leitfähigem Kunststoffmaterial bestehen.
Bei der Handhabung von gefüllten Palettencontainern mittels Gabelstaplerfahrzeugen unterliegen insbesondere die Eckbereiche der Bodenpalette (Eckfüße) im rauhen Betriebsalltag ganz besonderen Beanspruchungen, weil beim Ausrichten der Palettencontainer auf den vorgesehenen Stellplätzen üblicherweise der gesamte Behälter durch seitliches Ansetzten der Gabeln gegen die Eckfuße der Palette in die richtige Position geschoben wird Dabei werden oftmals bleibende Beschädigungen hervorrufen, die letztendlich einen derart beschädigten Palettencontainer von einer weiteren Mehrfachverwendung ausschließen und eine Aussortierung bei der nächsten Rekonditionierung erfolgen muß Dies wäre insbesondere dann vermehrt zu erwarten, wenn auch die Eckfüße der Palette aus bruchempfindlichem elektrisch leitenden Kunststoffmaterial bestehen wurden
In einer anderen Ausgestaltung der Erfindung ist vorgesehen, daß nur die Mittel-Füße in zwei sich gegenüberliegenden Seitenwandungen aus elektrisch leitfähigem Kunststoffmaterial und die anderen Füße einschließlich des gegebenenfalls vorhandenen zentralen Mittelfußes und des Mittel-Fußes unterhalb der Auslaufarmatur des Kunststoff-Innenbehälters aus nicht elektrisch leitfähigem Kunststoffmaterial bestehen. Dabei ist es für den Mittel-Fuß mit Tropfenauffangschale unterhalb der Auslaufarmatur des Kunststoff-Innenbehälters besonders wichtig, daß er aus nicht elektrisch leitfähigem, sondern vergleichsweise gut elastischem Kunststoffmaterial besteht, so daß die Stabilität des Palettencontainers, insbesondere bei dem kritischen Fallversuch auf die Seitenkante der Bodenpalette mit Auslaufarmatur (Diagonalfall) nicht beeinträchtigt wird
In einer bevorzugten Ausgestaltung der Erfindung ist daher vorgesehen, daß nur der Mittel-Fuß in der der Auslaufarmatur des Kunststoff-Innenbehälters gegenüberliegenden Seitenwandung aus elektrisch leitfähigem Kunststoffmaterial besteht, und die anderen Füße einschließlich des Mittel-Fußes unterhalb der Auslaufarmatur des Kunststoff-Innenbehälters und auch der gegebenenfalls vorhandene zentrale Mittelfuß aus nicht elektrisch leitfähigem Kunststoffmaterial bestehen Hierdurch wird der größte Effekt an Kostenreduzierung (geringe Leitrußmenge für nur einen Mittel-Fuß) und weitestgehende Erhöhung der mechanischen Festigkeit erzielt Diese Vanante ist besonders dann sehr zweckmäßig, wenn zur Erhöhung der Stabilität der Palette ein unterhalb der äußeren Füße umlaufendes Stahlrohr vorgesehen ist. Hierdurch ist auch z B bei unebenem Untergrund immer eine sichere Erdung des gesamten Palettencontainers gewährleistet.
Bei einer weiteren Ausgestaltung der Erfindung kann alternativ vorgesehen sein, daß nur der zentrale Mittel-Fuß, der von allen Seitenrändern der Palette beabstandet ist, aus elektrisch leitfähigem Kunststoffmaterial besteht, und alle anderen Fuße an den Seitenrändern der Palette aus nicht elektrisch leitfähigem Kunststoffmaterial bestehen. Hierbei ist ein optimaler Schutz des zentralen Mittel-Fußes gegen Belastung bei den Falltests und bei der täglichen Handhabung durch die Gabeln eines Gabelstaplerfahrzeugs gegeben.
Für den Hersteller, den Kunden sowie den Rekonditionierer ist es vorteilhaft, wenn auf den ersten Blick zu erkennen ist, daß die Palette insgesamt elektrisch leitfähig ausgebildet und geerdet ist Dazu ist es zweckmäßig, wenn die Palette selbst oder/und die aus elektrisch leitfähigem Kunststoffmaterial bestehende Kunststoff-Kufe oder der bzw. die Kunststoff-Mittelfüße mit einer vom Betrachter von außen erkennbaren, die elektrisch leitfähige Eigenschaft anzeigenden Markierung wie beispielsweise "Conductive Plastic Material for grounded Pallet" versehen ist.

Die erfindungsgemäße Boden-Palette zeichnet sich durch folgende Vorteile aus :
- elektrisch ableitend mit Gewährleistung einer sicheren Erdung,
- wenig Bedarf und Verbrauch von kostenintensvem Leitruß,
- Einmischung von Leitruß in eine geringere Menge an Kunststoffmaterial,
- erhebliche Verbesserung der mechanischen Festigkeit gegenüber Kunststoff-paletten, die insgesamt aus elektrisch leitfähigem Material bestehen,
- keine zusatzlichen Maßnahmen wie Erdungsdraht (der leicht von der Gabel eines Gabelstaplers abgerissen werden kann) oder zusätzliche aufwendige durchgehende elektrisch leitende Befestigungsbolzen.

Die erfindungsgemäße Palette wird nachfolgend anhand von in den Zeichnungen schematisch dargestellten Ausfuhrungsbeispielen näher erlautert und beschrieben. Es zeigen :
- Figur 1: einen Palettenbehälter mit erfindungsgemäßer Boden-Palette in Frontansicht,
- Figur 2: eine Ausführungsform einer erfindungsgemäßen Boden-Palette in isometrischer Darstellung,
- Figur 3: den Unterbau der Boden-Palette gemäß Fig. 2,
- Figur 4: den Unterbau einer anderen Ausführungsform einer erfindungsgemäßen Boden-Palette und
- Figur 5: einen elektrisch leitenden Kunststoff-Mittelfuß der Boden-Palette

Figur 1 zeigt zunachst einen Palettencontainer 10, der insbesondere für eine Verwendung von brennbaren Flüssigkeiten geeignet ist, mit einer Boden Palette 16, einem quaderförmigen Kunststoff-Innenbehälter 12 mit oberer verschließbarer Einfüllöffnung und unterer Auslauföffnung mit einer Entnahmearmatur sowie einem den Innenbehälter 12 umgebenden Gitterrahmen 14, der aus senkrechten und waagerechten Gitterstäben aus Metall gebildet ist, wobei der Innenbehälter mit einer dünnen Außenschicht aus elektrisch leitendem oder dauerantistatischem Kunststoff beschichtet ist und dann insgesamt aus durchscheinendem bzw. durchsichtigem Kunststoffmaterial besteht, so daß die Füllstandshöhe des flüssigen Füllgutes ungehindert erkennbar ist Zweckmäßigerweise ist der Kunststoff-Innenbehälter 12 mit einer ebenfalls antistatischen bzw. elektrisch ableitenden Auslaufarmatur ausgestattet.
Die Boden-Palette 16 des als Mehrwegbehälter ausgebildeten Palettencontainers 10 kann von allen vier Seiten von einem Gabelstapler aufgenommen werden.

Figur 2 zeigt eine sogenannte Kombipalette (Composite Pallet) in isometrischer Darstellung. Diese Kombipalette 16 weist eine obere Deckplatte 18 aus profiliertem Stahlblech und einen Unterbau 20 aus mehreren Kunststoff-Füßen 24, 26, 30, 34 mit einem unteren umlaufenden Stahlrohr 22 oder Kunststoff -Kufen 36, 38 auf.
Der Unterbau 20 der Kombipalette 16 ist in Figur 3 ohne die obere Deckplatte dargestellt Auf dem unteren umlaufenden Stahlrohr 22 sind vier Eckfuße 24, vier Mittelfuße 26 und eine Quertraverse 28 aus profiliertem Stahlbeich mit zentralem Mittelfuß 30 montiert Die Füße 24, 26, 30 sind alle im Spritzgußverfahren aus thermoplastischem Kunststoff (HD-PE = High Density Poly Ethylen) hergestellt Der Kunststoff-Mittelfuß 32, der auf der vorderen kurzen Palettenseite unterhalb der Entnahmearmatur angeordnet ist, ist als Tropfenauffangschale ausgebildet Auf der, der Entnahmearmatur gegenüberliegenden hinteren kurzen Seite der Palette ist der für die vorliegende Ausführung der Erfindung bevorzugte Mittelfuß 34 (= aus elektrisch leitendem Kunststoff) angeordnet.
Die Eckfuße 24 und der als Tropfenauffangschale ausgebildete Mittelfuß 32 sollen grundsätzlich nicht aus elektrisch leitendem Kunststoff (ohne Leitruß) und nur einer oder mehrere der Mittelfüße 26, 34 oder/und der zentrale Mittelfuß 30 mittig unter der Quertraverse 28 sollen aus elektrisch leitendem Kunststoff (mit Leitruß) bestehen.

Figur 4 zeigt den Unterbau einer als Kufenpalette ausgebildeten Boden-Palette. Dort sind die Außenkufen 36, die Mittelkufe 38 und die einzelnen Eckfuße 24 und Mittelfüße 26, 30 34 ebenfalls im Spritzgußverfahren aus HD-PE hergestellt Dabei können die Kufen mit den darauf sitzenden Eck- und Mittelfüßen einteilig in einem Arbeitsgang oder separat in Einzelteilen hergestellt sein Auf jeden Fall sollen auch hier die Außenkufen 36 aus nicht elektrisch leitendem Kunststoff (ohne Leitruß) und nur die Mittelkufe 38 soll aus elektrisch leitendem Kunststoff (mit Leitruß) bestehen, wobei jedoch der als Tropfenauffangschale ausgebildete Kunststoff-Mittelfuß 32 unterhalb der Entnahmearmatur aus nicht elektrisch leitendem Kunststoff besteht und auf der Mittelkufe 38 aufgeklebt, aufgeschraubt oder anderweitig, ggfs auch austauschbar, befestigt ist.
In einer abgewandelten Ausführungsform kann auch nur der hintere Mittelfuß 34 aus elektrisch leitendem Kunststoff bestehen, während ansonsten auch die Mittelkufe 38 aus nicht elektrisch leitendem Kunststoff besteht. Dabei ist der Mittelfuß 34 ebenfalls aufgeklebt, aufgeschraubt oder anderweitig austauschbar befestigt Es kann in anderer Ausführungsform auch vorgesehen sein, daß jeweils eine aus elektrisch leitfähigem Kunststoffmaterial bestehende Kunststoff-Kufe 38 oder ein Kunststoff-Fuß 26, 30, 34 in Längsrichtung oder Querrichtung betrachtet von zwei aus nicht elektrisch leitfähigem Kunststoffmaterial bestehenden Kunststoff-Kufen 36, 36 oder Kunststoff-Füßen 24 eingeschlossen ist.
Figur 5 zeigt noch einmal den Kunststoff-Mittelfuß 34 mit einer besonders aufgeprägten Markierung 40, die anzeigt, daß dieser Kunststoff-Fuß 34 elektrisch leitend ausgebildet. Und damit ist auch die gesamte Palette 10 elektrisch leitend bzw. insgesamt elektrisch geerdet. Für eine sichere Erdung des gesamten Palettencontainers genugt es auf jeden Fall, wenn lediglich ein Kunststoff-Fuß bzw eine Kunststoff-Kufe aus elektrisch leitendem Kunststoff mit Leitruß besteht Dabei wird die größte Einsparung an teurem Leitruß erzielt und es muß nur wenig Leitruß in die Matrix einer vergleichsweise geringen Kunststoffmenge eingearbeitet werden (geringerer maschineneller Aufwand, kleinerer Extruder etc.)
Die in Figur 2 dargestellte Vanante der Boden-Palette 16 mit unterhalb der Kunststoff-Füße umlaufendem Stahlrohr 22 ist nicht nur zur Erhöhung der Stabilität der Palette zweckmäßig, sondern hierdurch ist z B auch bei unebenem Untergrund immer eine sichere Erdung des gesamten Palettencontainers gewährleistet.
Ein Palettencontainer dieser Bauart ist für Ex1-Bereiche geeignet und erfüllt die geltende Transportverordnung für Füllgüter der Gefahrenklasse 3 mit einem Flammpunkt unter 61° C.

### Bezugsziffernliste

- 10: Palettencontainer
- 12: Kunststoff-Innenbehälter
- 14: Gitterrahmen
- 16: Boden-Palette
- 18: obere Deckplatte
- 20: Unterbau
- 22: unteres umlaufendes Stahlrohr
- 24: Eckfüße
- 26: Mittelfüße
- 28: Stahlblech-Quertraverse
- 30: zentraler Mittelfuß
- 32: Mittelfuß mit Tropfenauffangschale
- 34: bevorzugter Mittelfuß
- 36: Außenkufe elektr. nicht leitend
- 38: Mittelkufe elektrisch leitend
- 40: "elektrisch leitend" - Markierung

## Patentansprüche

1. Palette für einen Palettencontainer (10) zur Lagerung und zum Transport von flüssigen Füllgütern, insbesondere für brennbare oder explosionsgefährdete Füllgüter, wobei die Palette (16) eine obere Deckplatte (18) aus profiliertem Stahlblech und einen Unterbau (20) aus mehreren Kunststoff-Füßen (24, 26, 30, 32, 34) oder -Kufen (36, 38) aufweist, und mit Mitteln versehen ist, wodurch sie insgesamt elektrisch geerdet ist,
**dadurch gekennzeichnet, daß**
weniger als die Hälfte der Kunststoff-Füße (24, 26, 30, 32, 34) oder -Kufen (36, 38) aus elektrisch leitfähigem Kunststoffmaterial und mehr als die Hälfte der Kunststoff-Füße (24, 26, 30, 32, 34) oder -Kufen (36, 38) aus elektrisch nicht leitfähigem Kunststoffmaterial bestehen, wobei die vier Eckfüße (24) bzw. die Außenkufen (36) der Palette (16) aus elektrisch nicht leitfähigem Kunststoff und wenigstens einer der dazwischen angeordneten Mittelfüße (26, 30, 32, 34) bzw. die Mittelkufe (38) aus elektrisch leitfähigem Kunststoff ausgebildet sind.

2. Palette nach Anspruch 1
**dadurch gekennzeichnet, daß**
nur die Mittel-Kufe (38) oder die Mittel-Füße (26, 34) einschließlich des zentralen Mittelfußes (30) aus elektrisch leitfähigem Kunststoffmaterial und die beiden äußeren Kufen (36) oder die Eck-Füße (24) einschließlich des Mittel-Fußes (30) unterhalb der Auslaufarmatur des Kunststoff-Innenbehälters aus nicht elektrisch leitfähigem Kunststoffmaterial bestehen.

3. Palette nach Anspruch 1, oder 2,
**dadurch gekennzeichnet, daß**
nur die Mittel-Füße (26) in zwei sich gegenüberliegenden Seitenwandungen aus elektrisch leitfähigem Kunststoffmaterial und die anderen Füße (24, 30, 34) einschließlich des Mittel-Fußes (32) unterhalb der Auslaufarmatur des Kunststoff-Innenbehälters aus nicht elektrisch leitfähigem Kunststoffmaterial bestehen.

4. Palette nach Anspruch 1 oder 2,
**dadurch gekennzeichnet, daß**
nur der Mittel-Fuß (34) in der der Auslaufarmatur des Kunststoff-Innenbehälters gegenüberliegenden Seitenwandung einschließlich des zentralen Mittel-Fußes (30) aus elektrisch leitfähigem Kunststoffmaterial und alle anderen Füße (24, 26, 32) aus nicht elektrisch leitfähigem Kunststoffmaterial bestehen.

5. Palette nach Anspruch 1 oder 2,
**dadurch gekennzeichnet, daß**
nur der Mittel-Fuß (34) in der der Auslaufarmatur des Kunststoff-Innenbehälters gegenüberliegenden Seitenwandung aus elektrisch leitfähigem Kunststoffmaterial besteht, und die anderen Füße (24, 26, 30) einschließlich des Mittel-Fußes (32) unterhalb der Auslaufarmatur des Kunststoff-Innenbehälters aus nicht elektrisch leitfähigem Kunststoffmaterial bestehen.

6. Palette nach Anspruch 1 oder 2,
**dadurch gekennzeichnet, daß**
nur der zentrale Mittel-Fuß (30) der von allen Seitenrändern der Palette beabstandet ist, aus elektrisch leitfähigem Kunststoffmaterial besteht, und alle anderen Füße an den Seitenrändern der Palette aus nicht elektrisch leitfähigem Kunststoffmaterial bestehen.

7. Palette nach einem der vorhergehenden Ansprüche 1 bis 6,
**dadurch gekennzeichnet, daß**
jeweils eine aus elektrisch leitfähigem Kunststoffmaterial bestehende Kunststoff-Kufe (38) oder ein Kunststoff-Fuß (26, 34) in Längsrichtung oder Querrichtung betrachtet von zwei aus nicht elektrisch leitfähigem Kunststoffmaterial bestehenden Kunststoff-Kufen (36) oder Kunststoff-Füßen (24) eingeschlossen ist.

8. Palette nach einem der vorhergehenden Ansprüche 1 bis 7,
**dadurch gekennzeichnet, daß**
die aus elektrisch leitfähigem Kunststoffmaterial bestehende Kunststoff-Kufe (38) oder der bzw. die Kunststoff-Mittelfüße (26, 30, 34) mit einer die elektrisch leitfähige Eigenschaft anzeigenden Markierung (40) versehen ist.

9. Palette nach einem der vorhergehenden Ansprüche 1 bis 8,
**dadurch gekennzeichnet, daß**
zur Erhöhung der Stabilität der Palette (16) ein unterhalb der äußeren Füße (24, 26; 32, 34) umlaufendes Stahlrohr (22) vorgesehen ist.

## Claims

1. Pallet for a pallet container (10) for storing and transporting liquid contents, in particular for flammable or explosive contents, the pallet (16) having an upper cover plate (18) of profiled sheet steel and a substructure (20) comprising a plurality of plastic feet (24, 26, 30, 32, 34) or runners (36, 38), and being provided with means whereby it is altogether electrically earthed, **characterized in that**
less than half of the plastic feet (24, 26, 30, 32, 34) or runners (36, 38) consist of electrically conductive plastic material and more than half of the plastic feet (24, 26, 30, 32, 34) or runners (36, 38) consist of electrically nonconductive plastic material, wherein the four corner feet (24) or the outer runners (36) of the pallet (16) are formed from electrically nonconductive plastic and at least one of the middle feet (26, 30, 32, 34) or the middle runner (38) arranged in between is/are formed from electrically conductive plastic.

2. Pallet according to Claim 1, **characterized in that** only the middle runner (38) or the middle feet (26, 34), including the central middle foot (30), consist of electrically conductive plastic material and the two outer runners (36) or the corner feet (24), including the middle foot (30) underneath the outlet fitting of the plastic inner container, consist of electrically nonconductive plastic material.

3. Pallet according to Claim 1 or 2, **characterized in that** only the middle feet (26) in two opposing side walls consist of electrically conductive plastic material and the other feet (24, 30, 34), including the middle foot (32) underneath the outlet fitting of the plastic inner container, consist of electrically nonconductive plastic material.

4. Pallet according to Claim 1 or 2, **characterized in that** only the middle foot (34) in the side wall opposite the outlet fitting of the plastic inner container, including the central middle foot (30), consists of electrically conductive plastic material and all of the other feet (24, 26, 32) consist of electrically nonconductive plastic material.

5. Pallet according to Claim 1 or 2, **characterized in that** only the middle foot (34) in the side wall opposite the outlet fitting of the plastic inner container consists of electrically conductive plastic material, and the other feet (24, 26, 30), including the middle foot (32) underneath the outlet fitting of the plastic inner container, consist of electrically nonconductive plastic material.

6. Pallet according to Claim 1 or 2, **characterized in that** only the central middle foot (30) that is at a distance from all of the side edges of the pallet consists of electrically conductive plastic material, and all of the other feet at the side edges of the pallet consist of electrically nonconductive plastic material.

7. Pallet according to one of the preceding Claims 1 to 6, **characterized in that**, when considered in the longitudinal direction or transverse direction, a plastic runner (38) or a plastic foot (26, 34) consisting of electrically conductive plastic material is in each case enclosed by two plastic runners (36) or plastic feet (24) consisting of electrically nonconductive plastic material.

8. Pallet according to one of the preceding Claims 1 to 7, **characterized in that** the plastic runner (38) or the plastic middle foot or feet (26, 30, 34) consisting of electrically conductive plastic material is provided with a marking (40) indicating the electrically conductive property.

9. Pallet according to one of the preceding Claims 1 to 8, **characterized in that** a steel tube (22) running around underneath the outer feet (24, 26, 32, 34) is provided to increase the stability of the pallet (16).

## Revendications

1. Palette pour conteneur (10) à palettes, destinée à l'entreposage et au transport de marchandises liquides, en particulier de marchandises combustibles ou explosives, la palette (16) présentant
une plaque supérieure de recouvrement (18) en tôle d'acier profilée et une sous-structure (20) constituée de plusieurs pieds (24, 26, 30, 32, 34) ou patins (36, 38) en matière synthétique et dotée de moyens par lesquels elle est globalement raccordée électriquement à la terre,
**caractérisée en ce que**
moins de la moitié des pieds (24, 26, 30, 32, 34) ou patins (36, 38) en matière synthétique est réalisée en une matière synthétique électriquement conductrice et plus de la moitié des pieds (24, 26, 30, 32, 34) ou patins (36, 38) en matière synthétique est constituée d'une matière synthétique électriquement non conductrice,
**en ce que** les quatre pieds de coin (24) ou patins de coin (36) de la palette (16) sont réalisés en matière synthétique électriquement non conductrice et au moins l'un des pieds (26, 30, 32, 34) du milieu ou patins (38) du milieu situés entre eux sont formés d'une matière synthétique électriquement conductrice.

2. Palette selon la revendication 1, **caractérisée en ce que** seuls les patins (38) du milieu ou les pieds (26, 34) du milieu, y compris le pied central (30) du milieu, sont réalisés en matière synthétique électriquement conductrice et **en ce que** les deux patins (36) ou pieds de coin (24) extérieurs, y compris le pied central (30) situé en dessous de la robinetterie de vidange du récipient intérieur en matière synthétique, sont constitués de matière synthétique électriquement non conductrice.

3. Palette selon les revendications 1 ou 2, **caractérisée en ce que** seuls les pieds du milieu (26) situés sur deux parois latérales opposées sont réalisés en matière synthétique électriquement conductric et **en ce que** les autres pieds (24, 30, 34), y compris le pied central (32) situé en dessous de la robinetterie de vidange du récipient intérieur en matière synthétique, sont constitués de matière synthétique électriquement non conductrice.

4. Palette selon les revendications 1 ou 2, **caractérisée en ce que** seul le pied (34) du milieu situé sur la paroi latérale opposée à la robinetterie de vidange du récipient intérieur en matière synthétique, y compris le pied central (30), sont réalisés en matière synthétique électriquement conductrice et **en ce que** tous les autres pieds (24, 26, 32) sont constitués de matière synthétique électriquement non conductrice.

5. Palette selon les revendications 1 ou 2, **caractérisée en ce que** seul le pied (34) du milieu situé sur la paroi latérale opposée à la robinetterie de vidange du récipient intérieur en matière synthétique est réalisé en matière synthétique électriquement conductrice et **en ce que** les autres pieds (24, 26, 30), y compris le pied central (32) situé en dessous de la robinetterie de vidange du récipient intérieur en matière synthétique, sont constitués de matière synthétique électriquement non conductrice.

6. Palette selon les revendications 1 ou 2, **caractérisée en ce que** seul le pied central (30) du milieu situé à distance de tous les bords latéraux de la palette est réalisé en matière synthétique électriquement conductrice et **en ce que** tous les autres pieds situés sur les bords latéraux de la palette sont constitués de matière synthétique électriquement non conductrice.

7. Palette selon l'une des revendications 1 à 6 qui précèdent, **caractérisée en ce qu'**un patin (38) en matière synthétique réalisé en matière synthétique électriquement conductrice ou un pied en matière synthétique (26, 34) sont bordés dans le sens de la longueur ou dans le sens transversal par deux patins (36) en matière synthétique ou pieds (24) en matière synthétique réalisés en une matière synthétique électriquement non conductrice.

8. Palette selon l'une des revendications 1 à 7, **caractérisée en ce que** le patin (38) en matière synthétique constitué d'une matière synthétique électriquement conductrice ou le ou les pieds du milieu (26, 30, 34) en matière synthétique sont dotés d'un repère (40) qui indique leur propriété de conductivité électrique.

9. Palette selon l'une des revendications 1 à 8, **caractérisée en ce que** pour augmenter la stabilité de la palette (16), un tube périphérique (22) en acier est prévu en dessous des pieds extérieurs (24, 26, 32, 34).
